# EUROPÄISCHE PATENTSCHRIFT

(11) **EP 0 423 576 B1**
(45) Veröffentlichungstag und Bekanntmachung des Hinweises auf die Patenterteilung: **26.01.1994**
(21) Anmeldenummer: 90119225.2
(22) Anmeldetag: 06.10.1990
(51) Int. Cl.: G04C 19/00, G04G 11/00

(54) **Elektromechanische Terminuhr**
Electromechanical schedule-clock
Montre agenda électromécanique

(30) Priorität: 14.10.1989 DE 3934383
(43) Veröffentlichungstag der Anmeldung: 24.04.1991
(73) Patentinhaber: JUNGHANS UHREN GMBH, 78713 Schramberg (DE)
(72) Erfinder: Ganter, Wolfgang, W-7230 Schramberg-Sulgen (DE)
(74) Vertreter: Hofmann, Gerhard, Dipl.-Ing. Patentassessor

(56) Entgegenhaltungen:
- GB-A- 2 017 979
- PATENT ABSTRACTS OF JAPAN vol. 10, no. 264 (P-495)(2320) 9. September 1986 & JP-A-61 088 178
- PATENT ABSTRACTS OF JAPAN vol. 004, no. 074 (P-013)30. Mai 1980 & JP-A-55 039 018
- PATENT ABSTRACTS OF JAPAN vol. 8, no. 79 (P-267)(1516) 11. April 1984 & JP-A-58 223 089

## Beschreibung

Die Erfindung betrifft eine elektromechanische Terminuhr gemäß dem Oberbegriff des Anspruches 1.

Eine derartige Terminuhr ist aus der GB-A-2 017 979 bekannt. Um einerseits die Zeitanzeige über das vertraute zwölfstündige Zifferblatt zu ermöglichen, aber andererseits die Wiederholung einer Terminsignalgabe schon nach 12 Stunden zu verhindern, ist dort eine Blockiereinrichtung in Form einer Einbit-Zählschaltung vorgesehen. Nur bei jedem zweiten Zählimpuls wird die Signalgabe freigeschaltet. Die Zählimpulse werden von einer Terminzeit-Koinzidenzschaltung geliefert, so daß die Signalgabe nicht bei jedem, sondern erst bei jedem zweiten Koinzidenzzeitpunkt (und damit nicht schon nach 12 Stunden wieder, sondern erst nach 24 Stunden) erfolgt. Um nun aber nach dem Einstellen des Signalgabe-Zeitpunktes zu veranlassen, daß schon beim nächsten Koinzidenzzeitpunkt (also schon 12 und nicht erst 24 Stunden später) die nächste Signalgabe ausgelöst und von dort an dann nur alle 24 Stunden wiederholt wird, muß der Benutzer der Uhr nach dem erstmaligen Einstellen eines (innerhalb der nächsten 12 Stunden) bevorstehenden Signalgabe-Zeitpunktes zusätzlich einen Zählimpuls manuell auslösen, so daß für die Blockiereinrichtung der erstmalig auftretende Koinzidenzzeitpunkt als zweiter Zählimpuls erscheint und zum Auslösen der Signalgabe führt. Ein solches Bedienungserfordernis ist offensichtlich fehleranfällig, zumal bei Termineinstellung in ermüdetem Zustand unmittelbar vor dem Einschlafen; und es erfordert außerdem eine Signalisierung darüber, ob denn die momentane Einstellung des Signalgabezeitpunktes sich auf einen Vormittag oder auf einen Nachmittag bezieht, ob also tatsächlich für die neue Signalzeitvorgabe noch ein manuell auszulösender zusätzlicher Zählimpuls erforderlich ist. Diese Information wird bei der vorbekannten Terminuhr auf manuellen Abruf über bestimmte Bedienungsvorgänge mittels ausgefallener Sekundenzeiger-Bewegungen vermittelt, was die Komplexität der zu interpretierenden Information und damit die Fehleranfälligkeit der Einstellung eines bestimmten Signalgabezeitpunktes noch weiter erhöht. Bei einer Terminuhr, wie sie aus der JP-A-61-88178 entsprechend Vol. 10, no. 264 (P-495) der Patent Abstracts of Japan bekannt ist, erfolgt die Koinzidenz-Auslösung des Signales nicht unmittelbar aus dem Vergleich von aktueller Zeitanzeige und Alarmzeitpunkt-Vorgabe; vielmehr wird eine Blockiereinrichtung in Form eines Zählers gestartet, der die verbleibende Zeitspanne zwischen dem aktuellen Zeitpunkt und dem vorgegebenen Terminzeitpunkt bestimmt und für diese Zeitspanne jegliche Terminsignalgabe blockiert. Wenn der nächstfolgende Terminzeitpunkt erscheint, soll ein weiterer Zähler starten, dessen Koinzidenz mit dem vorherbestimmten und abgespeicherten Wert über die verbleibende Zeitspanne bis zum Terminzeitpunkt dann die Terminsignalgabe auslöst. Das ist offensichtlich funktional sehr aufwendig, denn es bedingt Winkelcodier- oder ähnliche Sensoren zum Umsetzen der Winkelstellungen über die Zeiger-Anzeigen hinsichtlich der aktuellen Zeit und hinsichtlich des gewählten Signalgabezeitpunktes. Für eine preiswerte Konsum-Terminuhr ist ein solcher Aufwand zum Ermitteln einer (in Abhängigkeit vom Verstellen des Terminzeitpunktes) variablen Sperrzeitspanne nicht zu rechtfertigen.

Der Erfindung liegt nämlich die Aufgabe zugrunde, eine elektromechanische Terminuhr gattungsgemäßer Art derart auszustatten, daß unter Beibehaltung der vertrauten Terminvorgabe in einer zwölfstündigen Anzeige ohne aufwendige bedienungstechnische oder sensorische Zusatzmaßnahmen die Funktion einer 24-stündigen Terminuhr bewirkt wird.

Diese Aufgabe ist erfindungsgemäß dadurch gelöst, daß die gattungsgemäße Terminuhr auch nach dem Kennzeichnungsteil des Anspruches 1 ausgelegt ist. Dabei kann die Anzeige als Fallklappen- oder Zifferwalzen-Display ausgeführt sein; bevorzugt wird aber an die herkömmliche Zeigeranzeige mit zwölfstündig geteiltem Zifferblatt gedacht. Nach der erfindungsgemäßen Lösung bewirkt also die Blockiereinrichtung mit dem "endgültigen" manuellen Abschalten der aktuellen Terminsignalgabe eine - vorzugsweise aus der zeithaltenden Schaltung für den Anzeigeantrieb gespeiste - Auslösung einer Blockier-Zeitspanne, die ein erneutes Ansteuern des Signalgebers für (etwas mehr als) zwölf Stunden unterbindet, also das Abstrahlen eines Terminsignales beim nächstfolgenden Koinzidenzzeitpunkt zwischen aktueller Zeitanzeige und eingestelltem Terminzeitpunkt blockiert. Nachdem dann zum nächstfolgenden Koinzidenzzeitpunkt die Blockage wirksam war, wird anschließend die Ansteuerungsmöglichkeit des Signalgebers wieder freigegeben - mit der Folge, daß zum danach folgenden Koinzidenzzeitpunkt (also knappe zwölf Stunden später und deshalb 24 Stunden nach dem vorangehend ausgelösten Terminsignal) wieder ein Termisignal abgestrahlt wird.

Ein Verändern des Signalgabe-Zeitpunktes (durch Verstellen z.B. eines Terminzeigers vor dem Zifferblatt) ist für Einstellungen im Zeitraum nach Ablauf der Blockier-Zeitspanne beliebig möglich, ohne daß die Signalgabe beim Eintritt des dann eingestellten Zeitpunktes behindert wird. Soll jedoch nach dem Abschalten einer aktuellen Terminsignalgabe der nächste Zeitpunkt in die Blockierzeitspanne hinein vorverlegt werden, dann muß zunächst die Blockierschaltung in die Freigabe-Ausgangsstellung mittels eines Reset-Schalters zurückgesetzt werden. Um keine Bedien-Irritation auftreten zu lassen (infolge Vergessens der Reset-Betätigung), kann es zweckmäßig sein, die Funktion des Reset-Schalters an die manuelle Betätigung der Stell-Handhabe für die Terminzeiger-Einstellung zu koppeln, also etwa über eine Schlinge oder einen Druckkontakt den Reset-Schalter zu betätigen, sobald eine Dreh- oder Druck-Beanspruchung der Stellwelle erfolgt.

Zusätzliche Alternativen und Weiterbildungen sowie weitere Merkmale und Vorteile der Erfindung ergeben sich aus den weiteren Ansprüchen und auch unter Berücksichtigung der Darlegungen in der Zusammenfassung, aus nachstehender Beschreibung eines in der Zeichnung unter Beschränkung auf das Wesentliche stark abstrahiert als einpoliges Blockschaltbild skizzierten bevorzugten Realisierungsbeispiels zur erfindungsgemäßen Lösung. Es zeigt:
- Fig. 1: die manuell auslösbare Blockierung einer Terminsignal-Wiederholung nach 12 Stunden und
- Fig. 2: die Wirkung der Blockierung im Zeitdiagramm.

Eine beispielsweise mittels einer Batterie 41 betriebene elektromechanische Terminuhr 42 mit 12stündiger Zeitanzeige mittels Stunden- und Minuten-Zeigern 43 vor einem 12-Stunden-Zifferblatt 44 weist eine zeithaltende Schaltung 45 (ausgelegt etwa als quarzstabilisierter Oszillator mit Pulsfrequenzuntersetzer) auf, die über einen elektrisch-mechanischen Wandler 46 und ein Untersetzungsgetriebe 47 die Zeiger 43 zeitrichtig bewegt. Nicht berücksichtigt ist zur Vereinfachung der Zeichnung, daß zweckmäßigerweise zusätzlich eine periodische Zeigerstellungs-Abfrage vorgesehen ist, um die aktuelle Zeitanzeige mit einer über Funk empfangenen absoluten Zeitinformation zu vergleichen und gegebenenfalls zu korrigieren, wie im einzelnen etwa in der US-PS 4 645 357 näher beschrieben.

Die Uhr 42 weist zusätzlich einen Terminzeiger 48 auf, der mittels einer Stellwelle 49 manuell auf denjenigen Zeitpunkt in der Minuterie des Zifferblattes 44 einstellbar ist, an dem ein elektroakustischer Signalgeber 50 zum Abstrahlen eines Terminsignales 51 angesteuert werden soll.

Wenn der Stundenzeiger 43s die Winkelstellung erreicht, auf die der Terminzeiger 48 gesetzt wurde, spricht eine mechanische oder elektromechanische Koinzidenzeinrichtung 52 an und schließt eine Schaltstrecke 53 zum Ansteuern des Signalgebers 50, gegebenenfalls über einen Endverstärker 54 aus einem elektromechanischen oder vorzugsweise elektronischen Tonfrequenzgenerator 55. Eine in dieser Ansteuerung liegende Zeitbegrenzungsschaltung 56 verhindert eine unnötige Beanspruchung der Batterie 41, wenn die Terminsignalgabe nicht manuell (siehe unten) wieder abgestellt wird; denn aufgrund der getrieblichen Gegebenheiten bei der Abfrage der Winkelstellung des Terminzeigers 48 durch den sich nur mit sehr geringer Winkelgeschwindigkeit drehenden Stundenzeiger 43s würde sonst die Schaltstrecke 53 sehr lange geschlossen bleiben, bis die mechanisch Koinzidenz (der sogenannte Zeiger-Einfall im Räderwerk hinter dem Zifferblatt 44) wieder aufgehoben ist und das Signal 51 beendet.

Der vorübergehenden manuellen Unterbrechung des Abstrahlens des Terminsignales 51 dient ein Snooze-Tastschalter 57 zum Starten eines Kurzzeitgebers 58, nachdem die Signalgabe-Schaltstrecke 53 geschlossen ist, um ein UND-Glied 59 über seinen invertierenden Eingang 60 vorübergehend zu sperren und somit die Ausgabe des Terminsignales 51 vorübergehend zu unterbrechen, bis sie nach Ablauf der Snooze-Zeit t wieder einsetzt - wenn (nach wiederholter manueller Betätigung des Snooze-Schalters 57) die Begrenzungs-Zeitspanne T, die in der Größenordnung beispielsweise des fünffachen der Snooze-Wiederholzeit t liegt, dann noch nicht abgelaufen ist.

Wenn zum Beispiel (vgl. Fig. 2) der Terminzeiger 48 auf 6.30 Uhr zeigt, dann würde der Stunden-Zeiger 43s nach einem Umlauf, also 12 Stunden später, abermals die Koinzidenzeinrichtung 52 ansprechen lassen und um 6.30 Uhr nachmittags, also um 18.30 Uhr, erneut ein Terminsignal 51 auslösen, obgleich das Wecksignal nur in der Morgenstunde benötigt wird. Um das zu vermeiden, ist ein Tages-Blokkierschalter 61 vorgesehen, der (gegebenenfalls: nach mehrmaliger Benutzung des Snooze-Schalters 57) zur "endgültigen" Unterbrechung des Terminsignales 51 betätigt wird, nämlich zur Verhinderung eines erneuten Terminsignales 51 knapp 12 Stunden später (in der Mitte von Fig. 2 durch die durchgekreuzte Angabe symbolisiert). Dafür wird, wenn die Koinzidenz-Schaltstrecke 53 der Uhr 42 noch geschlossen ist, in einer Tages-Blockierzeitschaltung 75 über ein UND-Gatter 62 eine bistabile Kippstufe 83 gesetzt, die über ein UND-Glied 64 eine zeithaltende Impulsfolge 65 (vorzugsweise geliefert aus der zeithaltenden Schaltung 45 für den Antrieb der Zeiger 43) auf den Zähleingang 66 eines Blockierzählers 67 durchschaltet. Zugleich wird eine bistabile Stufe 64 über einen dynamischen Eingang (dargestellt durch das dreieckförmige Impulssymbol) gesetzt, so daß ein UND-Gatter 69 im Zuge der Ansteuerung des Signalgebers 50 sperrt. Diese Sperre wird erst wieder aufgehoben, wenn eine Zeitspanne von 12 Stunden zuzüglich des Aufhebespieles in der Koinzidenzeinrichtung 52 abgelaufen ist, beispielsweise eine Blockier-Zeitspanne H von 13 Stunden. Wenn also der Blockierzähler 67 kurz nach Einsetzen des Terminsignales 51 (nämlich um 6.40 Uhr in Fig. 2) über den Tagesblockierschalter 61 initiiert wurde, besteht die Sperre des Gatters 69 nach einem Stundenzeiger-Umlauf (um 18.30 Uhr) noch an, und am Nachmittag dieses Tages, an dem morgens der Blockierschalter 61 betätigt wurde, wird deshalb kein Terminsignal 51 ausgegeben (Fig. 2 in der Mitte). Erst beispielsweise 13 Stunden nach Betätigung des Blockierschalters 61 (im Falle der Fig. 2 also um 19.40 Uhr) hat der Blockierzähler 67 auf seine Endstellung hochgezählt, aus der heraus er sich über seinen Reset-Eingang 70 zurücksetzt und auch die Blockier-Stufe 68 zurücksetzt, so daß das Blockier-Gatter 69 wieder freigegeben ist. Allerdings ist nun die Schaltstrecke 53 nicht mehr geschlossen, so daß erst zum nächsten Koinzidenzzeitpunkt (am nächsten Morgen um 6.30 Uhr bei diesem Beispiel) wieder ein Terminsignal 51 abgestrahlt wird.

Die beschriebene Funktion wird auch nicht dadurch beeinflußt, daß während der Laufzeit des Blockier-Zählers 67 oder danach der Terminzeiger 48 auf einen anderen Signalgabe-Zeitpunkt verändert wird, beispielsweise auf 5.00 Uhr oder auf 9.00 Uhr in der Früh: Ab H Stunden nach Betätigung des Tages-Blockierschalters 61 setzt die Abstrahlung des Terminsignales 51 zum auf dem Zifferblatt 44 eingestellten Zeitpunkt wieder ein. Lediglich eine Vorverlegung des nächsten Signalgabe-Zeitpunktes in die Zeitspanne der ausgelösten Blockierzeit H hinein ist unwirksam, also etwa nach dem Signal-Abschalten um 6.40 Uhr eine neue Signalgabe-Vorgabe für 5.00 (17.00) Uhr am selben Nachmittag.

Um diese Einschränkung aufzuheben, kann ein Reset-Schalter 71 vorgesehen sein, der über ODER-Gatter 72 die gegebenenfalls noch zur Signalgabe-Blockierung gesetzten Kippstufen 63 und 68 über ihre Impulseingänge zurücksetzt sowie den Blockierzähler 87 unabhängig von seinem aktuellen Zählzustand in seine Zählanfangsstellung rücksetzt. Damit ist das Blockier-Gatter 69 schon vor Ablauf der Blockierzeit H wieder freigegeben und zum nächsten Koinzidenzzeitpunkt (also schon vor Ablauf der sonst wirksamen Blockierzeit H) wird wieder ein Terminsignal 51 abgestrahlt.

Da ein solcher Reset-Schalter 71 nur und erst betätigt werden muß, wenn überhaupt eine Veränderung des Signalgabezeitpunktes (eigentlich nur: in die Blockierzeitspanne H hinein) vorgesehen ist, und um zu viele gesondert zu bedienende Schalter an der Terminuhr 42 zu vermeiden, kann vorteilhafterweise vorgesehen sein, den Reset-Schalter 71 funktionell mit der Betätigung der Stellwellen-Handhabe 73 zu koppeln, wie in Fig. 1 der Zeichnung symbolisch durch die Einbeziehung des Schalters 71 in die Funktion der Stellwelle 49 veranschaulicht (für eine konstruktive Lösung sei beispielshalber auf Fig. 3 der DE-AS 23 17 733 verwiesen). Immer dann, wenn eine Veränderung der Signalgabe-Vorgabe durch Einstellung des Terminzeigers 48 erfolgt, wird also der Reset-Schalter 71 geschlossen und dadurch das Gatter 69 zum Ansteuern des Signalgebers 50 freigegeben, sobald die Koinzidenzeinrichtung 52 aufgrund der Stundenzeiger-Stellung anspricht.

Um (z.B. über das Wochenende) die Terminsignalgabe-Funktion vollends abzuschalten, kann ein Betriebsschalter 74 vor dem Speise-Eingang (wie in Fig. 1 angenommen) oder hinter dem Signalausgang der Termingabe-Schaltstrecke 53 vorgesehen sein. Ebenfalls zur Verringerung der an der Terminuhr 42 individuell anzuordnenden Schalt-Handhaben kann es zweckmäßig sein, den Blockierschalter 61 und den Betriebsschalter 74 zu einem Mehrfunktions-Schalter zu vereinigen, der beispielsweise bei Betätigung in der einen Richtung eine Rastfunktion als Betriebsschalter 74 und bei Betätigung in der anderen Richtung - also nach der Betriebs-Einschaltung - eine Tastfunktion als Blokkierschalter 61 ausübt.

Zur weiteren Bedienvereinfachung ist vorzugsweise der Snooze-Schalter 57 nicht elektromechanisch, sondern elektronisch realisiert, etwa über eine Reflexions-Strahlenschranke wie in der US-PS 3 498 047 näher beschrieben.

Wenn die zeithaltende Schaltung 45, oder die oben erwähnte Kontrolle und Korrektur der aktuellen Zeigerstellungen nach Maßgabe einer absoluten Zeitinformation, mit einem für diese Funktionen noch nicht vollständig ausgelasteten Signalprozessor ausgestattet ist, ist es zweckmäßig, entgegen der Prinzipdarstellung der Fig. 1 die einzelnen Zeit- und Blockier-Funktion nicht durch diskrete digitale Schaltkreise zu realisieren, sondern auch dafür auf die Möglichkeiten einer im Prozessor ablaufenden speicherprogrammierten Steuerung zurückzugreifen; wobei dann die Verknüpfungsfunktionen der logischen Gatter auch über Zeitmultiplex-Abfragen realisierbar sind.

## Patentansprüche

1. Elektromechanische Terminuhr (42) mit einer zwölfstündigen Zeitanzeige, mit Einrichtungen zu manuellem Vorgeben eines Terminsignalgabe-Zeitpunktes an der zwölfstündigen Zeitanzeige und zu manuellem Abstellen des Terminsignales (51), sowie mit einer Blockiereinrichtung zum Unterdrücken der Wiederholung der Terminsignalgabe nach schon zwölf Stunden ab der aktuellen Terminsignalgabe,
dadurch gekennzeichnet,
daß mit Abstellen des Terminsignales (51) als Blockiereinrichtung eine Blockier-Zeitschaltung (75) gestartet wird, die eine Ansteuerung des Terminsignalgebers (50) für eine erneute Terminsignalgabe über eine Blockierzeitspanne (H) von etwas mehr als zwölf Stunden sperrt.

2. Terminuhr nach Anspruch 1,
dadurch gekennzeichnet,
daß die Zeitschaltung (75) einen aus der zeithaltenden Schaltung (45) der Terminuhr (42) getakteten Zähler (67) aufweist.

3. Terminuhr nach Anspruch 1 oder 2,
dadurch gekennzeichnet,
daß ein Reset-Schalter (71) vorgesehen ist, der die Zeitschaltung (75) in den Anfangszustand zurücksetzt und die Blockade der Ansteuerung des Terminsignalgebers (50) aufhebt.

4. Terminuhr nach Anspruch 3,
dadurch gekennzeichnet,
daß der Reset-Schalter (71) in funktioneller Kopplung mit der Betätigung einer Stellhandhabe (73) für die Vorgabe des Terminsignal-Zeitpunktes steht.

## Claims

1. An electromechanical deadline clock (42) with a twelve-hour time display, having mechanisms for manual presetting of a deadline signalling time on the twelve-hour time display and for manual stopping of the deadline signal (51), as well as with a blocking mechanism for suppressing the repetition of the deadline signalling after already twelve hours as from the actual deadline signalling, characterised in that with stopping of the deadline signal (51) as blocking mechanism a blocking time circuit (75) is started up, which blocks a control of the deadline signaller (50) for a renewed deadline signalling over a blocking period of time (H) of somewhat more than twelve hours.

2. A deadline clock according to claim 1, characterised in that the time circuit (75) has a counter (67) which is clocked from the timekeeping circuit (45) of the deadline clock (42).

3. A deadline clock according to claim 1 or 2, characterised in that a reset switch (71) is provided which resets the time circuit (75) into the initial state and cancels the blocking of the control of the deadline signaller (50).

4. A deadline clock according to claim 3, characterised in that the reset switch (71) stands in functional coupling with the actuation of an adjusting handle (73) for the presetting of the deadline signal instant.

## Revendications

1. Réveil (42) électromécanique avec affichage du temps en douze heures, comportant des dispositifs de réglage manuel d'une heure de délivrance d'un signal programmé sur l'affichage du temps en douze heures et d'arrêt manuel du signal programmé 51, ainsi qu'un dispositif de blocage pour supprimer le renouvellement du signal programmé dès douze heures après le signal programmé actuel, caractérisé en ce que l'arrêt du signal programmé (51) en tant que dispositif de blocage met en marche un circuit de temps de blocage (75) qui empêche une commande du générateur de signal programmé (50) pour un nouveau signal programmé, sur un intervalle de temps de blocage (H) d'un peu plus de douze heures.

2. Réveil selon la revendication 1, caractérisé en ce que le circuit de temps (75) comporte un compteur (67) rythmé par le circuit de maintien de temps (45) du réveil (42).

3. Réveil selon les revendications 1 ou 2, caractérisé en ce qu'il est prévu un interrupteur de remise à zéro (71) qui replace le circuit de temps (75) à l'état initial et qui supprime le blocage de la commande du générateur de signal programmé (50).

4. Réveil selon la revendication 3, caractérisé en ce que l'interrupteur de remise à zéro (71) est couplé de manière fonctionnelle avec l'actionnement d'une manette de réglage (73) permettant de régler l'heure du signal programmé.
